# EUROPÄISCHE PATENTSCHRIFT

(11) **EP 3 129 615 B1**
(45) Veröffentlichungstag und Bekanntmachung des Hinweises auf die Patenterteilung: **11.11.2020**
(21) Anmeldenummer: 15713876.9
(22) Anmeldetag: 30.03.2015
(51) Int. Cl.: F01L 1/053

(54) **MODUL MIT VORORIENTIERTER NOCKENWELLE**
MODULE WITH PRE-ORIENTATED CAMSHAFT
MODULE ÉQUIPÉ D'UN ARBRE À CAMES PRÉ-ORIENTÉ

(30) Priorität: 08.04.2014 DE 102014104995
(43) Veröffentlichungstag der Anmeldung: 15.02.2017
(73) Patentinhaber: ThyssenKrupp Presta TecCenter AG, 9492 Eschen (LI)
(72) Erfinder: SCHMID, Heiko, 9493 Mauren (LI); SCHATTON, Ulrich, A-6800 Feldkirch (AT); SCHMIDT, Hans-Jürgen, 95643 Tirschenreuth (DE)
(74) Vertreter: thyssenkrupp Intellectual Property GmbH
(86) Internationale Anmeldenummer: PCT/EP2015/056902
(87) Internationale Veröffentlichungsnummer: WO 2015/155050

(56) Entgegenhaltungen:
- AU-A1- 2006 201 682
- DE-A1-102008 037 354
- DE-A1-102009 049 464
- DE-U1- 20 120 912
- DE-U1- 20 313 211
- JP-A- 2003 194 168

## Beschreibung

Die Erfindung betrifft ein Modul aufweisend ein Aufnahmeelement, insbesondere in Form eines Lagerrahmens oder einer Abdeckhaube, zur Anordnung auf einem Zylinderkopf einer Brennkraftmaschine. Das Modul weist zudem mindestens eine in dem Aufnahmeelement drehbar gelagerte Nockenwelle auf, die zur Halterung eines Nockenwellenrades aus einer Stirnseite des Aufnahmeelementes heraus ragt. Das Modul ist für die unmittelbare Montage auf dem Zylinderkopf vorkonfektioniert.

### STAND DER TECHNIK

Die zunehmende Technologievielfalt im Antriebsstrang eines Fahrzeuges erfordert von den Motorenherstellern eine hohe Flexibilität in der Prozesskette und eine damit verbundene Senkung der Produktionskosten. Daher geht die Entwicklung hin zu einer Modularisierung der Komponenten und zu einer Integration zusätzlicher Funktionen in den Bauteilen. Im Zuge dieser Entwicklung wurden beispielsweise Nockenwellenmodule konzipiert, bei denen eine oder zwei Nockenwellen in einem Lagerrahmen als Teil des Zylinderkopfes oder in einer Abdeckhaube als kompletter Zylinderkopf vormontiert sind. Solche vorgefertigten Nockenwellenmodule brauchen bei der Montage des Verbrennungsmotors lediglich auf den Zylinderblock aufgesetzt werden. Der einzig verbleibende Fertigungsschritt ist die Montage von Zugmittels, insbesondere des Zahnriemens oder der Steuerkette, auf dem Nockenwellenrad.

Damit das durch die Winkelstellung gegebene Steuerverhältnis zwischen Nockenwellen und Kurbelwellen dem vorgegebenen Maß entspricht, ist bei der Montage des Zugmittels auf dem Nockenwellenrad auf die exakte Winkelstellung der die Ventile beaufschlagenden Nocken im Verhältnis der beiden Nockenwellen zu den Ventilen einerseits und gegenüber der Kurbelwelle andererseits zu achten. Die Einstellung des korrekten Winkels zwischen den beteiligten rotierenden Komponenten ist zeitaufwendig und beeinflusst die Fertigungskosten in negativer Weise.

Um bei herkömmlichen Verbrennungsmotoren die Winkelstellung der Nockenwellen für die Montage fixieren zu können, ist es aus der WO2004/106716 A1 bekannt, eine Nockenwelle mit einem von oben durch den Zylinderkopf hindurch geführten Bolzen festzusetzen, der eine Bohrung oder eine Kerbe in der Nockenwelle durchgreift und im Zylinderblock fixiert ist. Der Bolzen kann auch die Funktion einer Montagehilfe beim Zusammenbau des Motors einnehmen. Allerdings sind die konstruktiven Maßnahmen an der Nockenwelle groß und wirken sich negativ auf die Stabilität der Nockenwelle aus. Zudem ist die Handhabung des Bolzens insofern unkomfortabel, als die Bohrung oder Kerbe in der Nockenwelle von Außen nicht ersichtlich ist.

Aus der DE 10 2007 056 608 A1 ist ein Werkzeug bekannt, das lediglich bei Reparaturen Verwendung findet, um die vor der Demontage von Keilriemen oder Steuerkette bestehende Stellung der Nockenwellen kurzfristig zu fixieren. Dieses Werkzeug greift in die Zähne des Zahnrades ein und wird mittels einer Schraube gegen den Motorblock verspannt. Mit diesem Werkzeug lässt sich allerdings nur eine provisorische und kurzfristige Fixierung der Nockenwellen erreichen. Auch kann der Eingriff des Werkzeuges in die Zahnradfunktionsfläche zu einer Beschädigung oder zu verbleibendem Abrieb am Nockenwellenrad führen.

Aus der DE 10 2009 049 464 A1 und DE 201 20 912 U1 ist ein Modul, aufweisend ein Aufnahmeelement mit mindestens einer in dem Aufnahmeelement drehbar gelagerten Nockenwelle, welche zur Halterung eines Nockenwellenrades aus einer Stirnseite des Aufnahmeelementes herausragt, bekannt geworden.

Aus der DE 10 2008 037 354 A1 und AU 2006201682 A1 ist ein Sicherungsteil, welches durch eine erste Ausnehmung im Nockenwellenrad greift und im Formschluss gegen Verdrehung mit einer im Aufnahmeelement vorgesehenen Aufnahme angeordnet ist und die Nockenwelle gegen ein Drehen verriegelt, bekannt geworden.

Aufgabe der vorliegenden Erfindung ist es daher, ein einfach aufgebautes und kostengünstiges Modul umfassend das Aufnahmeelement und eine oder mehrere Nockenwellen zu schaffen, das im Rahmen der Montage von Brennkraftmaschinen in wenigen Schritten zu montieren ist, das die Fixierung der Nockenwelle(n) in vorgegebener Winkelstellung bis zur Montage eines Zugmittels auf dem Nockenwellenrad zuverlässig gewährleistet und das eine einfache Aufhebung der Fixierung nach der Montage ermöglicht.

Diese Aufgabe wird durch ein Modul nach Anspruch 1 gelöst. Vorteilhafte Ausführungsformen des erfindungsgemäßen Moduls sind in den Unteransprüchen beschrieben.

Entsprechend der Ansprüche liegt ein wesentlicher Aspekt der Erfindung zunächst darin, mit dem in das Nockenwellenrad eingreifende Sicherungsteil eine besonders einfache und schnelle Montage für das vorgefertigte Modul aus Aufnahmeelement und Nockenwelle(n) zu gewährleisten. Dabei liegt die Besonderheit darin, dass das Sicherungsteil in das von außen zugängliche Nockenwellenrad unter Schonung seines Zahnkranzes eingreift und dieses trotz einfacher mechanischer Ausgestaltung besonders zuverlässig gegenüber dem Aufnahmeelement fixiert. Damit ist die für den Einbau des Moduls vorgegebene Winkelstellung der Nockenwellen zuverlässig fixiert.

Dabei ist das Modul für die unmittelbare Montage auf dem Zylinderkopf eines Verbrennungsmotors anspruchsgemäß dadurch vorkonfektioniert, dass sich die Nocken der Nockenwelle zunächst in der durch das korrekte Steuerverhältnis vorgegebenen Winkelstellung für die Beaufschlagung der Ventile befinden. In dieser Winkelstellung wird die Nockenwelle durch das für eine Handhabung von außen zugängliche Sicherungsteil gegen Drehung verriegelt, wobei das Sicherungsteil eine Ausnehmung im Nockenwellenrad durchgreift und im Formschluss gegen ein Verdrehen mit einer dafür vorgesehenen Aufnahme des Aufnahmeelementes ist, wodurch das Nockenwellenrad gegenüber dem Aufnahmeelement blockiert wird. Nach der Montage des Moduls an der Brennkraftmaschine wird das Sicherungsteil mit einem einfachen Handgriff aus der verriegelnden Position entfernt.

Mit dem solchermaßen konzipierten Sicherungsteil lassen sich jegliche vorgefertigte Module umfassend ein Aufnahmeelement und vormontierte Nockenwellen ausrüsten. Ein ganz besonders geeignetes Einsatzgebiet sind jedoch diejenigen Module, bei denen die Nockenwellen unter Nutzung thermischer Schrumpfungs- und Ausdehnungsprozesse in entsprechend koaxial angeordnete Durchgangsbohrungen im Aufnahmeelement eingefügt wurden. Bei diesem Fügeprozess wird der Körper der Nockenwelle zunächst so weit gekühlt und damit geschrumpft, dass er unter Vermittlung von Lagern in die Durchgangsbohrungen eingeschoben werden kann. Beim Einschieben werden gleichzeitig die Nocken "aufgefädelt". Mit dem Aufwärmen und der entsprechenden Ausdehnung wird der Körper der Nockenwelle an den vorgesehenen Stellen in Lagern und in den Nocken verpresst.

Der wesentliche Vorteil eines solchermaßen vorgefertigten und vorpositionierten Moduls ist, dass es in der Motorenmontage unmittelbar eingebaut werden kann und dass wegen der zuverlässigen Fixierung der Nockenwellen ein aufwendiger Fertigungsschritt eingespart wird. Dabei sorgt der Einsatz des erfindungsgemäßen Sicherungsteils für eine besonders schonende, da den Zahnkranz nicht beaufschlagende, und dennoch robuste und präzise Fixierung der Nockenwellen im Aufnahmeelement. Zudem ist das erfindungsgemäße Sicherungsteil beim Einbau und beim Entfernen besonders einfach zu handhaben.

Vorteilhafterweise ist das Nockenwellenrad, das ein Zahn- oder Riemenrad ist, von vornherein speziell für den Einsatz eines besonders einfach zu handhabenden Sicherungsteils konzipiert. Dazu ist die Scheibenfläche des Rades zumindest an einer Stelle passend zu einem durchgreifenden Element des Sicherungsteils von einer ersten Ausnehmung durchbrochen, wobei es konstruktiv besonders einfach und erfindungsgemäß vorgesehen ist, wenn diese erste Ausnehmung als eine zylindrische Bohrung ausgebildet ist, die von einem komplementär ausgebildeten zylindrischen Zapfen des Sicherungsteils durchdrungen wird. Der Zapfen reicht dann in eine weitere im Aufnahmeelement vorgesehene Aufnahme in Form einer Bohrung hinein, die bei korrekter Winkelstellung mit der Bohrung im Nockenwellenrad fluchtet. Dabei ist jeweils auf eine entsprechende Passung zu achten, die das Gleiten des Zapfens trotz eines möglichst großen radialen Formschlusses ermöglicht.

Zudem ist es erfindungsgemäß vorgesehen, in der Scheibenfläche mindestens eine zweite Ausnehmung zur Halterung des Sicherungsteils vorzusehen, wobei das Sicherungsteil mit einem entsprechenden Haltemittel ausgestattet ist, das mit der zweiten Ausnehmung zusammenwirkt. Das Haltemittel fixiert somit das im Nockenwellenrad montierte Sicherungsteil und verhindert dabei die axiale Verschiebung des Zapfens.

In einer besonders vorteilhaften Ausführungsform ist das Haltemittel zumindest mit einem biegsamen Klammerschenkel ausgestattet, an dessen Ende sich eine Rastnase befindet. Der Klammerschenkel greift in die zweite Ausnehmung ein, wobei die Rastnase den Rand der Ausnehmung hintergreift, wenn das Haltemittel andererseits mit der Außenfläche des Nockenwellenrades in Anlage ist.

Idealerweise hat das Haltemittel zwei Klammerschenkel, die über ein Kippgelenk verbunden sind und in entsprechend zwei Ausnehmungen rastend eingreifen. Dabei ist - wie bei einer Wäscheklammer - eine Federwirkung vorzusehen, welche die beiden Klammerschenkel schließt. Die beiden mit den Rastnasen ausgestatteten Enden der Klammerschenkel bilden somit einen Klammerkopf und die anderen Enden der Klammerschenkel von Außen zugängliche Griffe aus. Wegen des Kippgelenkes bewirkt ein Zusammendrücken der Griffe ein Öffnen und damit ein Entriegeln des Klammerkopfes.

Besonders vorteilhaft ist es, das Sicherungsteil, das insbesondere mit dem Zapfen und den beiden über das Kippgelenk federnd verbundenen Klammerschenkeln ausgestattet ist, als einstückiges Spritzteil aus Kunststoff zu fertigen. Ein solches Sicherungsteil ist zum einen einfach und kostengünstig herzustellen und kann als Wegwerfartikel behandelt werden. Darüber hinaus ist es bei geringem Gewicht von hoher Stabilität. Ein wesentlicher Vorteil ist, dass der Zapfen mit hoher Passgenauigkeit gefertigt werden kann und es wegen des Materialunterschiedes leicht in die Bohrung eingeführt werden. Im Hinblick auf das einfache Gleiten in den Bohrungen bei dennoch hoher Passgenauigkeit und zum Ausgleich eventueller Fertigungstoleranzen ist es besonders vorteilhaft, die Wandungen des Zapfens mit axiale Schlitzen auszustatten, die eine begrenzte radiale Flexibilität erzeugen.

In einer weiteren vorteilhaften Ausführungsform ist das Sicherungsteil mit einer Originalitätssicherung, beispielsweise einem Siegel, versehen, die beim erstmaligen Entfernen des Sicherungsteils aus der verriegelnden Position bricht und damit die Manipulation sichtbar macht. Mit einer solchen Originalitätssicherung kann beim Einbau des Moduls sichergestellt werden, dass es sich um ein Modul im Originalzustand, bei dem die korrekte Winkelstellung garantiert ist, handelt.

### BEVORZUGTES AUSFÜHRUNGSBEISPIEL DER ERFINDUNG

Eine Ausführungsform des erfindungsgemäßen Moduls wird nachfolgend anhand der Figuren näher erläutert, hierin zeigt:
- **Figur 1**: eine Abdeckhaube zur Aufnahme zweier Nockenwellen,
- **Figur 2**: ein Nockenwellenrad mit Durchbrüchen,
- **Figur 3**: ein einstückig aus Kunststoff hergestelltes Sicherungsteil,
- **Figur 4**: ein in einem Nockenwellenrad montiertes Sicherungsteil und
- **Figur 5**: Modul aus Abdeckhaube und eingebauten Nockenwellen.

In Figur 1 ist zunächst als Teil eines erfindungsgemäß ausgestatteten Moduls ein Aufnahmeelement in Form einer vorgefertigten Abdeckhaube 1 gezeigt, die zum Aufsetzen auf einen Zylinderkopf einer Brennkraftmaschine geeignet ist. In der einen Stirnseite der Abdeckhaube 1 sind zwei Bohrungen 2 eingebracht, aus denen entsprechend zwei in der Abdeckhaube 1 drehbar zu montierende Nockenwellen 16 (siehe Figur 5) herausragen. Oberhalb jeder Bohrung 2 ist in die Stirnseite der Abdeckhaube 1 jeweils eine Aufnahme 9 in Form einer Sicherungsbohrung eingebracht, die das Sicherungsteil aufnimmt.

Figur 2 zeigt ein erfindungsgemäß ausgestattetes Nockenwellenrad 3 in Form eines Zahnrades, wie es vermittels einer zentralen Bohrung 4 auf stirnseitig aus den Bohrungen 2 der Abdeckhaube 1 herausragenden Enden der Nockenwellen 16 montiert wird. Das in Figur 5 gezeigte Modul aus der Abdeckhaube 1, den zwei Nockenwellen 16 und den Nockenwellenrädern 3 ist für die unmittelbare Montage auf dem Zylinderkopf einer Brennkraftmaschine vorkonfektioniert.

Für die Montage ist jede der Nockenwellen in der für die Beaufschlagung der Ventile korrekten Winkelstellung durch ein von außen zugängliches und in Figur 3 dargestelltes Sicherungsteil 5 aus Kunststoff gegen ein unbeabsichtigtes Verdrehen vor oder während der Montage verriegelt. Zur Verriegelung durchdringt das am Nockenwellenrad 3 montierte Sicherungsteil 5 mit einem Zapfen 6 zunächst eine in der Innenscheibe des auf der Nockenwelle 16 aufsitzenden Nockenwellenrades 3 eingebrachte Ausnehmung 7 in Form einer Durchgangsbohrung. Dabei reicht der Zapfen 6 durch die Durchgangsbohrung hindurch und mit seiner Spitze 8 in die als Sicherungsbohrung ausgestaltete Aufnahme 9 (Figur 1) in der Abdeckhaube 1 hinein.

Die Spitze 8 des Sicherungsteiles 5 befindet sich im radialen Formschluss mit der Aufnahme 9 und fixiert die Nockenwelle 16 gegen ein Verdrehen. Dabei sind die Durchgangsbohrung 7 und die Aufnahme 9 in ihrem Durchmesser so bemessen, dass sie eine gleitfähige Passung für den Zapfen 6 ausbilden. Das Sicherungsteil 5 ist insgesamt so ausgebildet, dass es nach der Montage des Moduls auf dem Zylinderkopf mit einem einfachen Handgriff aus seiner vormals verriegelnden Position entfernbar ist. Im vorliegenden Fall wird das Sicherungsteil 5 komplett entfernt und kann weggeworfen oder wiederverwendet werden.

Zum Halt des Sicherungsteils 5 auf dem Nockenwellenrad 3 (siehe auch Figur 4) sind in der Fläche des Nockenwellenrades 3 zwei symmetrisch um die Durchgangsbohrung 7 herum angeordnete zweite Ausnehmungen 10 vorgesehen. In jeden dieser zweiten Ausnehmungen 10 greift jeweils ein biegsamer Klammerschenkel 11 ein, mit denen das Sicherungsteil 5 ausgestattet ist. Jeder Klammerschenkel 11 weist eine Rastnase 12 auf, die einen Rand der jeweiligen Ausnehmung 10 hintergreift. Am vorderen Rand der Ausnehmung 10 und damit an der Fläche des Nockenwellenrades liegt das Sicherungsteil 5 mit einer Anlagefläche 13 an. Das Sicherungsteil 5 mit dem Zapfen 6 und den beiden Klammerschenkeln 11 ist einstückig aus Kunststoff gespritzt, wobei die zwei Klammerschenkel 11 derart an ein die Anlagefläche 13 ausbildendes Brückenteil 14 angeformt sind, dass die Verbindung ein federndes Kippgelenk ausbildet.

Die durch die Einstückigkeit hervorgerufene Federkraft schließt die Klammerschenkel 11, so dass die Rastnasen 12 bei montiertem Sicherungsteil 5 einrasten. Die mit den Rastnasen 12 ausgestatteten Enden der Klammerschenkel 11 bilden quasi einen Klammerkopf aus. Die anderen Enden der Klammerschenkel bilden hingegen zwei von außen zugängliche Griffe 15 aus, die beim Zusammendrücken in Pfeilrichtung A den Klammerkopf öffnen (Pfeil B).

Figur 5 zeigt nunmehr das Modul mit der Abdeckhaube 1 und zwei darin gelagerten Nockenwellen 16, deren Enden aus einer Stirnseite 17 der Abdeckhaube 1 herausragen und die Nockenwellenräder 3 tragen. Das Modul ist insofern vorkonfektioniert, als die Nockenwellen 16 mittels der eingesetzten Sicherungsteile 5 in der vorbestimmten Winkelstellung gegen Verdrehen gesichert sind. Dieses Modul kann unmittelbar auf dem Zylinderkopf einer Brennkraftmaschine montiert werden.

### Bezugszeichenliste

- 1: Aufnahmeelement in Form einer Abdeckhaube
- 2: Bohrungen in der Abdeckhaube
- 3: Nockenwellenrad
- 4: zentrale Bohrung
- 5: Sicherungsteil
- 6: Zapfen
- 7: erste Ausnehmung in Form einer Durchgangsbohrung
- 8: Spitze des Zapfens
- 9: Aufnahme in Form einer Sicherungsbohrung
- 10: zweite Ausnehmungen
- 11: Klammerschenkel
- 12: Rastnase
- 13: Anlagefläche
- 14: Brückenteil
- 15: Griffe
- 16: Nockenwelle
- 17: Stirnseite der Abdeckhaube

## Patentansprüche

1. Modul aufweisend ein Aufnahmeelement (1), insbesondere in Form eines Lagerrahmens oder einer Abdeckhaube, zur Anordnung auf einem Zylinderkopf einer Brennkraftmaschine und aufweisend mindestens eine in dem Aufnahmeelement (1) drehbar gelagerte Nockenwelle, die zur Halterung eines Nockenwellenrades (3) aus einer Stirnseite des Aufnahmeelementes (1) heraus ragt und wobei das Modul für die unmittelbare Montage auf dem Zylinderkopf vorkonfektioniert ist,
**dadurch gekennzeichnet, dass**
für die Vorkonfektionierung die Nockenwelle in einer für die Beaufschlagung der Ventile korrekten Winkelstellung durch ein von außen zugängliches Sicherungsteil (5) gegen Drehung verriegelt ist, wobei das Sicherungsteil (5) eine erste Ausnehmung (7) im Nockenwellenrad (3) durchgreift und im Formschluss gegen Verdrehung mit einer im Aufnahmeelement (1) vorgesehenen Aufnahme (9) angeordnet ist, wobei die erste Ausnehmung (7) als eine zylindrische Bohrung ausgebildet ist, die von einem komplementär ausgebildeten zylindrischen Zapfen (6) des Sicherungsteils durchdrungen wird, wobei das Nockenwellenrad (3) ein Zahn- oder Riemenrad ist, in dessen Fläche die erste Ausnehmung (7) in Form einer Bohrung zum Durchgriff eines am Sicherungsteil (5) vorgesehenen Zapfens (6) ist, wobei zwischen Zapfen (6) und Bohrung eine gleitfähige Passung vorgesehen ist und wobei der Zapfen (6) durch die Bohrung hindurch in die als Sicherungsbohrung ausgebildete Aufnahme (9) im Aufnahmeelement (1) hinein reicht und wobei eine zweite Ausnehmung (10) im Nockenwellenrad (3) zur Halterung des Sicherungsteils (5) vorgesehen ist, wobei das Sicherungsteil (5) mit einem entsprechenden Haltemittel ausgestattet ist, das mit der zweiten Ausnehmung (10) in Eingriff steht und den Zapfen (6) axial sichert, und wobei das Sicherungsteil (5) nach der Montage des Moduls auf dem Zylinderkopf aus der verriegelnden Position entfernbar ist.

2. Modul nach Anspruch 1,
**dadurch gekennzeichnet,**
**dass** das Haltemittel zumindest einen biegsamen Klammerschenkel (11) mit einer Rastnase (12) aufweist, der in die zweite Ausnehmung (10) im Nockenwellenrad (3) eingreift, wobei die Rastnase (12) den Rand der Ausnehmung (10) hintergreift.

3. Modul nach Anspruch 2,
**dadurch gekennzeichnet,**
**dass** das Haltemittel zwei Klammerschenkel (11) aufweist, die über ein Kippgelenk verbunden sind, wobei eine Federkraft die Klammerschenkel schließt, wobei die mit den Rastnasen (12) ausgestatteten Enden der Klammerschenkel (11) einen Klammerkopf ausbilden und wobei die anderen Enden der Klammerschenkel von außen zugängliche Griffe (15) ausbilden, die beim Zusammendrücken den Klammerkopf öffnen.

4. Modul nach einem der vorherigen Ansprüche,
**dadurch gekennzeichnet,**
**dass** das Sicherungsteil (5) mit dem Zapfen (6) und dem Haltemittel als einstückiges Spritzteil aus Kunststoff gefertigt ist.

5. Modul nach einem der vorherigen Ansprüche,
**dadurch gekennzeichnet,**
**dass** der Zapfen (6) zur Erzeugung einer begrenzten radialen Flexibilität eine axial geschlitzte Wandung hat.

6. Modul nach einem der vorherigen Ansprüche,
**dadurch gekennzeichnet,**
**dass** das Sicherungsteil (5) eine Originalitätssicherung aufweist, die ein erstmaliges Entfernen des Sicherungsteils (5) aus der verriegelnden Position sichtbar macht.

7. Modul nach einem der vorherigen Ansprüche,
**dadurch gekennzeichnet,**
**dass** das Aufnahmeelement (1) Bohrungen zur Aufnahme der Nockenwelle aufweist, wobei der Körper der Nockenwelle mittels eines eine thermische Ausdehnung nutzenden Fügeprozesses unter Vermittlung von Drehlagern in die Bohrungen eingefügt ist.

8. Modul nach einem der vorherigen Ansprüche,
**dadurch gekennzeichnet,**
**dass** in dem Aufnahmeelement (1) zwei Nockenwellen drehbar gelagert sind, deren Nocken sich jeweils in korrekter Winkelstellung für die Beaufschlagung zweier Reihen von Ventilen befinden, wobei die Nockenwellen in dieser Winkelstellung durch zwei von außen zugängliche Sicherungsteile (5) gegen Drehung verriegelt sind, die nach der Montage aus der verriegelnden Position entfernbar sind.

## Claims

1. Module comprising a receiving element (1), in particular in the form of a bearing frame or a covering hood, for arrangement on a cylinder head of an internal combustion engine, and comprising at least one camshaft which is rotatably mounted in the receiving element (1) and which, for holding a camshaft wheel (3), projects out of an end side of the receiving element (1), and wherein the module is prefabricated for direct mounting on the cylinder head,
**characterized in that,**
for the prefabrication process, the camshaft is locked against rotation by an externally accessible securing part (5) in an angular position which is correct for acting on the valves, wherein the securing part (5) engages through a first aperture (7) in the camshaft wheel (3) and is arranged in positive connection, against rotation, with a receptacle (9) provided in the receiving element (1), wherein the first aperture (7) is formed as a cylindrical bore which is penetrated by a cylindrical pin (6), which has a complementary form, of the securing part, wherein the camshaft wheel (3) is a toothed wheel or a belt pulley in whose surface is the first aperture (7) in the form of a bore to be engaged through by a pin (6) provided on the securing part (5), wherein a sliding fit is provided between the pin (6) and bore and wherein the pin (6) reaches through the bore into the receptacle (9), which is formed as a securing bore, in the receiving element (1), and wherein a second aperture (10) is provided in the camshaft wheel (3) for holding the securing part (5), wherein the securing part (5) is equipped with a corresponding holding means which is in engagement with the second aperture (10) and axially secures the pin (6), and wherein, after mounting the module on the cylinder head, the securing part (5) can be removed from the locking position.

2. Module according to Claim 1,
**characterized in that**
the holding means comprises at least one flexible clip leg (11) with a latching lug (12) which engages in the second aperture (10) in the camshaft wheel (3), wherein the latching lug (12) engages behind the edge of the aperture (10).

3. Module according to Claim 2,
**characterized in that**
the holding means comprises two clip legs (11) which are connected via a tilt joint, wherein a spring force closes the clip legs, wherein the ends of the clip legs (11) that are equipped with the latching lugs (12) form a clip head and wherein the other ends of the clip legs form externally accessible grips (15) which when pushed together open the clip head.

4. Module according to one of the preceding claims, **characterized in that**
the securing part (5) with the pin (6) and the holding means is manufactured as a one-piece plastic injection-moulded part.

5. Module according to one of the preceding claims, **characterized in that**
the pin (6) has an axially slotted wall to produce a limited radial flexibility.

6. Module according to one of the preceding claims, **characterized in that**
the securing part (5) has a tamper-evident means which makes visible a first-time removal of the securing part (5) from the locking position.

7. Module according to one of the preceding claims, **characterized in that**
the receiving element (1) has bores for receiving the camshaft, wherein the body of the camshaft is inserted into the bores via rotary bearings by means of a joining process using thermal expansion.

8. Module according to one of the preceding claims, **characterized in that**
two camshafts are rotatably mounted in the receiving element (1), the cams of which are each situated in the correct angular position for acting on two rows of valves, wherein the camshafts are locked against rotation in this angular position by two externally accessible securing parts (5) which, after mounting, can be removed from the locking position.

## Revendications

1. Module comprenant un élément de réception (1), se présentant notamment sous la forme d'un cadre de palier ou d'un couvercle, destiné à être disposé sur une culasse d'un moteur à combustion interne et comportant au moins un arbre à cames qui est monté en rotation dans l'élément de réception (1) et qui fait saillie de la face frontale de l'élément de réception (1) pour maintenir un pignon d'arbre à cames (3) et le module étant pré-assemblé en vue du montage direct sur la culasse,
**caractérisé en ce que**
en ce qui concerne le pré-assemblage, l'arbre à cames est verrouillé en rotation par une pièce de fixation (5) accessible de l'extérieur dans une position angulaire correcte pour l'actionnement des soupapes, la pièce de fixation (5) passant à travers un premier évidement (7) ménagé dans le pignon d'arbre à cames (3) et étant disposée dans une liaison anti-rotation par complémentarité de formes avec un logement (9) ménagé dans l'élément de réception (1), le premier évidement (7) étant conçu comme un alésage cylindrique qui est traversé par une broche cylindrique (6) de forme complémentaire de la pièce de fixation, le pignon d'arbre à cames (3) étant une roue dentée ou à courroie dans la surface de laquelle est ménagé le premier évidement (7) sous la forme d'un alésage destiné au passage d'une goupille (6) prévue sur la pièce de fixation (5), un ajustement coulissant étant prévu entre la broche (6) et l'alésage et la broche (6) s'étendant à travers l'alésage jusque dans le logement (9) ménagé dans l'élément de réception (1) et conçu comme un alésage de fixation, et un deuxième évidement (10) étant ménagé dans le pignon d'arbre à cames (3) pour maintenir la pièce de fixation (5), la pièce de fixation (5) étant équipée d'un moyen de retenue correspondant qui est en engagement avec le deuxième évidement (10) et fixant axialement la broche (6), et la pièce de fixation (5) pouvant être retirée de la position de verrouillage après que le module a été monté sur la culasse.

2. Module selon la revendication 1,
**caractérisé en ce que**
le moyen de retenue comporte au moins une branche de serrage flexible (11) qui est pourvue d'un ergot d'encliquetage (12) et qui s'engage dans le deuxième évidement (10) ménagé dans le pignon d'arbre à cames (3), l'ergot d'encliquetage (12) s'engageant derrière le bord de l'évidement (10).

3. Module selon la revendication 2,
**caractérisé en ce que**
le moyen de retenue comporte deux branches de serrage (11) qui sont reliées par une articulation basculante, une force de ressort fermant les branches de serrage, les extrémités des branches de serrage (11) pourvues des ergots d'encliquetage (12) formant une tête de serrage et les autres extrémités des branches de serrage formant des poignées (15) accessibles de l'extérieur qui ouvrent la tête de serrage lorsqu'elles sont compressées.

4. Module selon l'une des revendications précédentes, **caractérisé en ce que**
la pièce de fixation (5) pourvue de la broche (6) et du moyen de retenue est réalisée en matière synthétique sous la forme d'une pièce monobloc moulée par injection.

5. Module selon l'une des revendications précédentes, **caractérisé en ce que**
la broche (6) comporte une paroi fendue axialement pour produire une flexibilité radiale limitée.

6. Module selon l'une des revendications précédentes, **caractérisé en ce que**
la pièce de fixation (5) comporte un mécanisme d'inviolabilité qui permet de visualiser que la pièce de fixation (5) a été retirée de la position de verrouillage pour la première fois.

7. Module selon l'une des revendications précédentes, **caractérisé en ce que**
l'élément de réception (1) comporte des alésages destinés à recevoir l'arbre à cames, le corps de l'arbre à cames étant inséré dans les alésages à l'aide de paliers rotatifs au moyen d'un processus d'assemblage utilisant une dilatation thermique.

8. Module selon l'une des revendications précédentes, **caractérisé en ce que**
deux arbres à cames, dont les cames sont chacune dans la position angulaire correcte pour l'actionnement de deux rangées de soupapes, sont montés à rotation dans l'élément de réception (1), les arbres à cames étant verrouillés en rotation dans cette position angulaire par deux pièces de fixation (5) accessibles de l'extérieur qui peuvent être retirées de la position de verrouillage après le montage.
